# EUROPÄISCHE PATENTSCHRIFT

(11) **EP 0 162 118 B1**
(45) Veröffentlichungstag und Bekanntmachung des Hinweises auf die Patenterteilung: **07.01.1988**
(21) Anmeldenummer: 84104309.4
(22) Anmeldetag: 16.04.1984
(51) Int. Cl.: B27N 3/00

(54) **Verfahren und Vorrichtung zur Erzielung einer vorgebbaren Flächengewichtsverteilung in einem Vorvlies**
Method of and apparatus for obtaining a predetermined weight per unit area in a first fibre layer
Procédé et dispositif pour obtenir une répartition prédéterminée de poids par unité de surface dans une première couche de fibres

(43) Veröffentlichungstag der Anmeldung: 27.11.1985
(73) Patentinhaber: Bison-Werke Bähre & Greten GmbH & Co. KG, 31832 Springe (DE)
(72) Erfinder: Heller, Wolfgang, Dipl.-Holzwirt, D-3280 Bad Pyrmont (DE); Rückert, Peter, D-3257 Springe 1 (DE); Wiemann, Dieter, D-3013 Barsinghausen (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 069 162
- DE-A- 1 528 236
- DE-A- 2 214 900
- DE-C- 2 557 352
- DE-U- 7 515 958
- US-A- 2 822 024

## Beschreibung

Die Erfindung betrifft ein Verfahren zur Erzielung einer vorgebbaren Flächengewichtsverteilung in Querrichtung eines auf einem ebenen Dosierförderband mittels Rückstreiforganen zu formenden Vorvlieses aus mit mindestens einem Bindemittel versetzten lignozellulose- und zellulosehaltigen Teilchen wie Spänen, Fasern oder dergleichen für die Herstellung von Span-, Faser- und dergleichen Platten. Ferner ist die Erfindung auf eine Vorrichtung zur Durchführung eines solchen Verfahrens gerichtet.

Aus der DE-A-2 214 900 ist eine Steuervorrichtung zum Ausgleich unterschiedlicher Flächengewichte in der Querrichtung von Späne- oder Faservliesen oder dergleichen für die Herstellung von Spanplatten, Faserplatten und dergleichen bekannt, bei der oberhalb eines Dosierförderbandes eine Rückstreifwalze oder dergleichen für auf das Dosierförderband aufgestreute Späne, Fasern und dergleichen vorgesehen ist. Die Spaltbreite zwischen Dosierförderband und Rückstreifwalze kann zum Ausgleich unterschiedlicher Flächengewichte in der Querrichtung des Vlieses dadurch verstellt werden, dass das Dosierförderband unterhalb der Rückstreifwalze stufenlos und in Querrichtung in seiner Höhe unterschiedlich verstellbar ist.

Nachteilig ist bei dieser bekannten Lösung, dass bei einem sektionsweise erfolgenden Absenken oder Anheben des Dosierförderbandes stets auch die jeweils benachbarten Segmente beeinflusst und in unerwünschter Weise verändert werden. Ferner ist von Nachteil, dass das Dosierförderband aufgrund unterschiedlicher Dehnungen über die Breite beschädigt werden kann, sich im Bereich der Dichtungen zur Bunkerseitenwand Durchschleifeffekte am Dosierförderband ergeben und ausserdem das in diesem Falle schwer zu führende Dosierförderband niemals staubdicht bezüglich der Bunkerseitenwand abgedichtet werden kann.

Aus dem DE-U-7 515 958 ist eine Vorrichtung zum Dosieren von Holzspänen oder anderen span-oder faserartigen Stoffen und Bindemitteln für die Herstellung von Spanplatten bekannt, bei der in einem bodenseitig ein Dosierförderband aufweisenden Bunker ein Rückstreifrechen vorgesehen ist, der in seiner Gesamtheit in Abhängigkeit von mittels einer Messvorrichtung gewonnenen Signalen höhenverstellbar ausgebildet ist. Mittels dieser Anordnung kann erreicht werden, dass stets eine bestimmte Leimmenge mit einer bestimmten Spanmenge zusammengeführt wird und auf diese Weise eventuelle Überbeleimungen oder Unterbeleimungen des Spanmaterials vermieden werden können.

Aus der EP-A 1-0 069 162 ist ein Verfahren zur Beeinflussung der Dichteverteilung eines zu streuenden Spänevlieses über seine Streubreite bekannt, bei dem aus einem aus mehreren Teilströmen bestehenden Spänestrom die Menge mindestens eines Teilstroms an mindestens einer Stelle seiner Breite reduziert wird, wozu zumindest ein höhen- und seitenverstellbarer Absaugrüssel vorgegebener Breite gegenüber Austragswalzen angeordnet ist und die abgesaugte Teilmenge wieder in den Bunker rücktransportiert wird. Diese Anordnung ist sehr aufwendig und hinsichtlich der Genauigkeit schlecht zu steuern.

Aufgabe der vorliegenden Erfindung ist es, ein Verfahren der eingangs definierten Art in der Weise auszugestalten, dass unter Einsparung von Spanmaterial die Streuergebnisse verbessert werden und dass das Rohdichteprofil in Produktionsrichtung während des Betriebes schnell und in Querrichtung des Vorvlieses sehr differenziert verändert werden kann, um in ganz bestimmten Bereichen, z.B. den Randzonen oder an bereits bekannten Längsschnittzonen bestimmte Dichtewerte vorzugeben.

Die Vorrichtung zur Durchführung des Verfahrens nach der Erfindung soll im Aufbau einfach, leicht zu betätigen und betriebssicher sein sowie sich auch zum nachträglichen Einbau in bestehende Anlagen eignen.

Der das Verfahren betreffende Aufgabenteil wird nach der Erfindung dadurch gelöst, dass für die Flächengewichte von in Querrichtung des Vorvlieses aneinandergrenzende, streifenförmige Bereiche repräsentative Messwerte gebildet werden, und dass die auf das ebene Dosierförderband bezogene Höhe eines jeden dieser streifenförmigen Vliesbereiche in Abhängigkeit von dem jeweils zugehörigen Messwert durch Beeinflussung eines dem betreffenden Vliesbereich zugeordneten Rückstreiforgans geregelt wird.

Durch die Schaffung einer Mehrzahl von in Querrichtung aneinandergrenzender Vliesbereiche, deren jeweiliges Flächengewicht aufgrund der Beeinflussung eines jeweils dem speziellen Bereich zugeordneten Rückstreiforgans sehr genau vorgegeben werden kann, und die Ausschaltung von gegenseitigen Beeinflussungen nebeneinanderliegender Bereiche lässt sich ein sehr differenziertes Volumenprofil in Querrichtung des Dosierförderbandes erreichen.

Eine bevorzugte Vorrichtung zur Durchführung des Verfahrens nach der Erfindung, welche den vorrichtungsmässigen Teil der gestellten Aufgabe löst, besteht aus einem ebenen Dosierförderband, zumindest einer sich über die Breite des Dosierförderbandes erstreckenden Rückstreifeinheit und einer in Laufrichtung des Dosierförderbandes nach der Rückstreifeinheit angeordneten Einrichtung zur Messung des Flächengewichts des Vorvlieses in dessen Querrichtung. Diese Vorrichtung zeichnet sich nach der Erfindung dadurch aus, dass das Rückstreiforgan als Dosierrechen mit mehreren nebeneinander gelegenen und unabhängig voneinander verstellbaren Segmenten ausgebildet ist, und dass die Verstellung der Segmente dieses Dosierrechens in Abhängigkeit von der Soll-Flächengewichtsverteilung unter Auswertung der von der Messeinrichtung gelieferten Messwerte gesteuert ist.

Durch diese Massnahmen wird es möglich, eine exakte Auslasshöhe zwischen dem Dosierförderband und den einzelnen Rechensegmenten einzustellen, ohne dass dabei die jeweils voreingestellte Auslasshöhe benachbarter Segmente verändert wird. Die im Falle der Verstellung oder Verformung des Dosierförderbandes auftretenden Nachteile, wie insbesondere die Gefahr des Durchschleifens des Bandes und die staubdichte Abdichtung des Dosierförderbandes gegenüber den Bunkerseitenwänden, treten bei der Vorrichtungskonzeption nach der Erfindung nicht auf.

Als Messeinrichtung wird insbesondere ein traversierendes Messgerät verwendet, das beispielsweise mit Gammastrahlen oder auf optischer Basis mit Rückstrahllichtauswertung arbeitet. Diese Messeinrichtung wird entweder hinter dem flexiblen Rechen im Bereich des Dosierförderbandes angeordnet, wodurch sich eine besonders gute Regelung des ausgetragenen Gewichts erzielen lässt, oder sie wird hinter einer Streueinheit im Bereich des Formbandes vorgesehen, wodurch sich die Streuung verbessern lässt, da Einflüsse der Streueinheit beim Regelvorgang berücksichtigt werden können.

Die einzelnen nebeneinanderliegenden Dosierrechensegmente können beispielsweise aus für sich bekannten, zweiarmigen Rechenelementen oder aus mit Mitnehmern besetzten Endlosbändern bestehen, wobei im letzteren Falle alle nebeneinanderliegenden Endlosbänder einerseits um eine gemeinsame Antriebswalze und andererseits um jeweils eine höhenverstellbare Umlenkrolle geführt sind.

Beiden Ausführungsvarianten ist gemeinsam, dass jedes Segment für sich sehr exakt geregelt werden kann und störende Beeinflussungen benachbarter Segmente unterbleiben.

Als Variante zu den in ihrem Abstand vom Dosierförderband einstellbaren Dosierrechensegmenten können auch solche Dosierrechen Verwendung finden, deren Wirkkreis durch Veränderung der Länge der jeweiligen Rechenelemente einstellbar ist. In diesem Falle umfasst der rotierende Dosierrechen eine Vielzahl nebeneinander angeordneter, in ihrer Länge verstellbarer, insbesondere teleskopartig ausfahrbarer Rechenelemente, wobei jeweils mehrere benachbarte Rechenelemente ein Segment mit gemeinsam in der Länge verstellbaren Elemeten bilden.

Weitere vorteilhafte Merkmale und Ausgestaltungen der Erfindung sind in Unteransprüchen angegeben.

Die Erfindung wird nachfolgend anhand von Ausführungsbeispielen unter Bezugnahme auf die Zeichnung näher erläutert; in der Zeichnung zeigt:
Fig. 1 eine schematische Darstellung einer nach dem erfindungsgemässen Verfahren arbeitenden Vorrichtung zum Ausgleich von Flächengewichtsschwankungen bei der Bildung von Vorvliesen,
Fig. 2 eine schematische Ansicht in Querrichtung des Vorvlieses zur Erläuterung der Arbeitsweise der Vorrichtung nach Fig. 1, und
Fig. 3 eine schematische Darstellung einer Variante der Vorrichtung nach Fig. 1.

In Fig. 1 ist mit dem Bezugszeichen 1 ein schematisch angedeuteter Bunker gekennzeichnet, in den in Richtung des Pfeiles 2 beispielsweise beleimte Holzspäne eingebracht werden. Bei diesen Spänen kann es sich um ein Gemisch von Spänen aus unterschiedlichen Holzarten, z.B. um Späne aus Laubholz und Nadelholz handeln, deren Dichte unterschiedlich ist. Beispielsweise beträgt die Dichte von Buche 0,68 g/cm³, während die Dichte von Fichte etwa 0,43 g/cm³ beträgt.

Aus dem Vorrat von Spänen 3 wird mit Hilfe des den Bunker 1 bodenseitig begrenzenden Dosierförderbandes 5 und eines mit dem allgemeinen Bezugszeichen 10 gekennzeichneten Rückstreiforgans ein Vorvlies 4 gebildet, das an einer Abwurfstelle 8 das Dosierförderband 5 verlässt.

Das Rückstreiforgan 10 besteht aus mehreren in Querrichtung des Dosierförderbandes 5 unmittelbar aneinandergrenzenden Endlosbändern 12, die an ihrer Aussenseite mit Mitnehmern 13 versehen sind.

Diese streifenförmigen und in ihrer Gesamtheit das Rückstreiforgan bildenden Endlosbänder 12 sind über eine gemeinsame Antriebswalze 15 und jeweils eine eigene Umlenkrolle 16 geführt. Die Umlenkrollen 16 sind sowohl gemeinsam als auch jeweils für sich in ihrem Abstand zum Dosierförderband 5 verstellbar, wie dies durch den Pfeil 9 angedeutet ist.

Der Abstand der Antriebswalze 15 bezüglich des Dosierförderbandes 5 ist stets deutlich grösser als der jeweilige Abstand der einzelnen Umlenkrollen 16 vom Dosierförderband 5, so dass sich bezüglich des Materialvorrats 3 der gewünschte Rückstreifeffekt unter gleichzeitiger Bildung des Vorvlieses 4 ergibt.

Zwischen den Umlenkrollen 16 und der Antriebswalze 15 sind noch Bandführungs- und Spannwalzen 14 angeordnet.

Ein Messgerät 6 zur Bestimmung des Flächengewichts ist im Bereich zwischen den Umlenkrollen 16 und der Abwurfstelle 8 vorgesehen und auf einer Traverse angeordnet, so dass es in Richtung des Pfeiles 7 quer zum Vorvlies 4 bewegt werden kann und dabei die Flächengewichtswerte quer zur Bewegungsrichtung des Vlieses 4 ermittelt.

In Fig. 1 ist strichliert für eine dernebeneinanderlie- genden Sektionen des Rückstreiforgans 10 eine Verstellung im Sinne einer Vergrösserung des Spaltes zwischen Dosierförderband 5 und entsprechender Rolle 16 angedeutet. Die Folge einer derartigen Einstellung ist, dass auch das Vorvlies 4 - wie ebenfalls strichliert angedeutet - auf der Breite dieser Sektion eine grössere Höhe bzw. Dicke besitzt.

Fig. 2 zeigt beispielsweise vier aneinandergrenzende Sektionen 11 des Rückstreiforgans 10, wie es in Fig. 1 in Seitenansicht dargestellt ist.

Jede Sektion hat beispielsweise eine Breite von etwa 100 mm, was auch der Breite der jeweiligen Umlenkrolle 16 mit zugehörigem, mit Mitnehmern 13 besetztem Endlosband 12 entspricht. Die Umlenkrollen 16 sind vorzugsweise mit einer umlaufenden Kerbe versehen, in die ein entsprechender Ansatz des Endlosbandes 12 eingreift und damit sicherstellt, dass ein absoluter Geradelauf des jeweiligen Bandes gewährleistet ist.

Die Umlenkrollen 16 können in Richtung der Pfeile 9 relativ zum Dosierförderband 5 verstellt werden, wodurch die über die jeweilige Segmentbreite ausgetragene Menge vergrössert bzw. verringert wird. Dies ist in Fig. 2 durch die Versetzung der die verschiedenen Segmente 11 festlegenden Endlosbänder 12 angedeutet.

Die Verstellung der Segmente bzw. Umlenkrollen 16 erfolgt vorzugsweise ausserhalb des Bunkers, und zwar wahlweise manuell oder durch einen elektro-mechanischen Antrieb. Die manuelle Verstellung wird dann verwendet, wenn eine einfache Ausführungsform zur Lösung der gestellten Aufgabe ausreicht und keine unmittelbare Regelung in Abhängigkeit von Ist-Werten erforderlich ist.

Das Austragsvolumen kann aber auch über die gesamte Wirkbreite durch gleichzeitiges Verstellen aller Umlenkrollen 16 verändert werden, was einer Art Grundjustierung entspricht.

Die Drehbewegung zwischen den einzelnen Umlenkrollen 16 wird durch Spezialkupplungen übertragen, die zwischen den Rollen 16 eingebaut sind und einen grossen Achsversatz ermöglichen.

Die in Fig. 2 im einzelnen dargestellte Profilierung des Vorvlieses in Querrichtung entspricht beispielsweise einem konstanten Flächengewicht unter Berücksichtigung eines unterschiedlichen Volumens herrührend von Spanmaterial unterschiedlicher Dichte.

Dem Rückstreiforgan 10 nach Fig. 1 kann in üblicher Weise ein weiterer Rechen oder mehrere derartige Rechen vorgeschaltet sein, wobei in einer herkömmlichen Anlage der flexible Dosierrechen 10 auch nachträglich anstelle des bisher letzten Rechens vor der Abwurfstelle eingesetzt werden kann.

Fig. 3 zeigt eine Ausführungsvariante einer Vorrichtung nach der Erfindung, bei der gleiche Teile mit den gleichen Bezugszeichen wie in den Fig. 1 und 2 versehen sind.

Das Rückstreiforgan 10 ist bei dieser Ausführungsform nach Art eines herkömmlichen Rückstreifrechens mit einer Vielzahl nebeneinander angeordneter, jeweils zweiarmiger Rechenelemente 17 ausgebildet. Jeweils mehrere nebeneinanderliegende, zweiarmige Rechenelemente 17 bilden ein Segment 11 in Sinne der Darstellung nach Fig. 2. Im Gegensatz zur Ausführungsform nach den Fig. 1 und 2, bei denen der Abstand der Umlenkrollen 16 zum Dosierförderband 2 verändert wurde, erfolgt bei der Ausführungsform nach Fg. 3 bei festbleibender Drehachse des Dosierrechens 10 eine Änderung des Wirkkreises 20 im jeweiligen Segmentabschnitt durch Veränderung der radialen Länge der Rechenelemente 17, die teleskopartig ausgebildet und über eine Verstelleinrichtung 18 betätigbar sind. Beispielsweise sind die Rechenelemente 17 in zwei konzentrisch angeordneten Hohlrohren 19 gehaltert, in denen die Verstelleinrichtungen 18 montiert sind. Durch Steuerung dieser Verstelleinrichtungen 18 insbesondere in Abhängigkeit von den mittels der Messeinrichtung 6 gewonnenen Messwerten des Flächengewichts lässt sich analog zu der Anordnung nach Fig. 2 jedes Segment auf eine unterschiedliche Spaltbreite bezüglich des Dosierförderbandes 5 einstellen, wodurch das Volumen unterschiedlich wird und so gewählt werden kann, dass sich in Querrichtung des Vorvlieses 5 wiederum ein konstantes Flächengewicht ergibt.

Der Antrieb des flexiblen Rechens 10 kann beispielsweise über einen Kettenantrieb von einem Drehstrom-Getriebemotor aus erfolgen, wobei dieser Getriebemotor dann auch die übrigen im Dosierbunker 1 befindlichen Rechen 21 antreibt, deren Wirkkreise in üblicher Weise ineinandergreifen.

Allen beschriebenen Ausführungsformen ist gemeinsam,
dass die Verstellung der Segmente während des Betriebes ausserhalb des Bunkers 1 erfolgen kann,
dass insbesondere in Verbindung mit der zugeordneten Messeinrichtung 6 die Streuergebnisse unter gleichzeitiger Einsparung von Spanmaterial verbessert werden,
dass das Rohdichteprofil in Produktionsrichtung während des Betriebs veränderbar ist und beispielsweise höhere Dichten in den Randzonen und in den vorbekannten Längsschnittzonen gewählt werden können,
dass die bewährte Funktion der zweiarmigen Rückstreifrechen entsprechend der Ausführungsform nach Fig. 3 unverändert beibehalten werden kann,
dass jederzeit ein nachträglicher Einbau in bestehende Anlagen möglich ist, und
dass eine exakte Auslasshöhe zwischen Dosierförderband 5 und den einzelnen Segmenten 11 einstellbar ist, ohne dass dabei die voreingestellte Auslasshöhe der benachbarten Segmente verändert wird.

### Bezugszeichenliste

1 Bunker
2 Spaneinfall
3 Materialvorrat
4 Vorvlies
5 Dosierförderband
6 Messgerät
7 Bewegungsrichtung Messgerät
8 Abwurfstelle
9 Richtung Umlenkrollenverstellung
10 Dosierrechen
11 Segment
12 Endlosband
13 Mitnehmer
14 Führungswalzen
15 Antriebswalze
16 Umlenkrolle
17 Rechenelement
18 Verstelleinrichtung
19 Hohlrohre
20 Wirkkreis
21 Festrechen

## Patentansprüche

1. Verfahren zur Erzielung einer vorgebbaren Flächengewichtsverteilung in Querrichtung eines auf einem ebenen Dosierförderband (5) mittels Rückstreiforganen (10) zu formenden Vorvlieses (4) aus mit mindestens einem Bindemittel versetzten lignozellulose- und/oder zellulosehaltigen Teilchen (3) wie Spänen, Fasern oder dergleichen für die Herstellung von Span-, Faser- und dergleichen Platten, dadurch gekennzeichnet, dass für die Flächengewichte von in Querrichtung des Vorvlieses (4) aneinandergrenzende, streifenförmige Bereiche repräsentative Messwerte gebildet werden, und dass die auf das ebene Dosierförderband (5) bezogene Höhe eines jeden dieser streifenförmigen Vliesbereiche in Abhängigket von dem jeweils zugehörigen Messwert durch Beeinflussung eines dem betreffenden Vliesbereich zugeordneten Rückstreiforgans (10) geregelt wird.

2. Verfahren nach Anspruch 1, dadurch gekennzeichnet, dass bei der Flächengewichtsmessung in Querrichtung des Vlieses kontinuierlich Messwerte gebildet werden und als für jeden streifenförmigen Bereich repräsentativer Messwert der Mittelwert der im betreffenden Bereich erhaltenen Messwerte verwendet wird.

3. Verfahren nach Anspruch 1, dadurch gekennzeichnet, dass die Beeinflussung der den einzelnen Vliesbereichen zugeordneten Rückstreiforgane in Abhängigkeit von ermittelten Sollwertabweichungen des Flächengewichts sowohl gemeinsam als auch individuell ausgeführt wird.

4. Vorrichtung zur Durchführung des Verfahrens nach einem oder mehreren derAnsprüche 1 bis 3, bestehend aus einem ebenen Dosierförderband (5), zumindest einer sich über die Breite des Dosierförderbands erstreckenden Rückstreifeinheit (10) und einer in Laufrichtung des Dosierförderbands (5) nach der Rückstreifeinheit (10) angeordneten Einrichtung zur Messung des Flächengewichts des Vorvlieses (4) in dessen Querrichtung, dadurch gekennzeichnet, dass das Rückstreiforgan als Dosierrechen (10) mit mehreren nebeneinander gelegenen und unabhängig voneinander verstellbaren Segmenten (11) ausgebildet ist, und dass die Verstellung der Segmente (11) dieses Dosierrechens (10) in Abhängigkeit von der Soll-Flächengewichtsverteilung unter Auswertung der von der Messeinrichtung (6) gelieferten Messwerte gesteuert ist.

5. Vorrichtung nach Anspruch 4, dadurch gekennzeichnet, dass die insbesondere als traversierendes Messgerät ausgebildete Messeinrichtung (6) zwischen dem verstellbare Segmente (11) aufweisenden Dosierrechen (10) und der Abwurfstelle (8) des Vorvlieses (4) angeordnet ist.

6. Vorrichtung nach Anspruch 4, dadurch gekennzeichnet, dass die insbesondere als traversierendes Messgerät ausgebildete Messeinrichtung (6) hinter einer Streueinheit im Bereich des Formbandes angeordnet ist.

7. Vorrichtung nach Anspruch 4, dadurch gekennzeichnet, dass der Dosierrechen (10) über seine Wirkbreite in einzelne Segmente (11) aufgeteilt ist, deren Abstand zum Dosierförderband (5) unabhängig voneinander und von ausserhalb des Bunkers (1) einstellbar ist.

8. Vorrichtung nach Anspruch 7,dadurch gekennzeichnet, dass zur Verstellung der Segmente ein elektromechanischer Antrieb vorgesehen ist.

9. Vorrichtung nach Anspruch 7, dadurch gekennzeichnet, dass die einzelnen Segmente (11) im Verstellbereich über einen Achsversatz ermöglichende Kupplungen miteinander verbunden sind.

10. Vorrichtung nach einem der Ansprüche 7 bis 9, dadurch gekennzeichnet, dass jedes Dosierrechensegment (11) mehrere zweiarmige Rechenelemente (17) umfasst.

11. Vorrichtung nach einem der Ansprüche 7 bis 9, dadurch gekennzeichnet, dass jedes Dosierrechensegment aus einem mit Mitnehmern (13) besetzten Endlosband (12) besteht, und dass alle nebeneinanderliegenden Endlosbänder einerseits um eine gemeinsame Antriebswalze (15) und andererseits um jeweils eine höhenverstellbare Umlenkrolle (16) geführt sind.

12. Vorrichtung nach Anspruch 11, dadurch gekennzeichnet, dass die Umlenkrollen (16) in ihrem Abstand zum Dosierförderband (5) sowohl gemeinsam als auch individuell verstellbar sind.

13. Vorrichtung nach Anspruch 4, dadurch gekennzeichnet, dass der rotierende Dosierrechen (10) aus einer Vielzahl nebeneinander angeordneter, in ihrer Länge verstellbarer Rechenelemente (17) besteht, und dass jeweils mehrere benachbarte Rechenelemente (17) ein Segment (11) mit gemeinsam in der Länge verstellbaren Elementen bilden.

14. Vorrichtung nach Anspruch 13, dadurch gekennzeichnet, dass die einzelnen Rechenelemente (17) teleskopartig ausfahrbar ausgebildet sind.

15. Vorrichtung nach einem oder mehreren der vorhergehenden Ansprüche, dadurch gekennzeichnet, dass dem Dosierrechen (10) zumindest ein weiterer Rechen (21) vorgeschaltet ist.

16. Vorrichtung nach einem oder mehreren der vorhergehenden Ansprüche, dadurch gekennzeichnet, dass das Rückstreiforgan mit einer Stelleinrichtung zur kombinierten Grund- und Fein-Justierung verbunden ist, die in Abhängigkeit von Sollwert-und/oder Messsignalen sowohl getrennt als auch gleichseitig ansteuerbar ist.

## Claims

1. A method for obtaining a predetermined distribution of weight per unit area in the transverse direction of a pre-mat (4) to be formed on a flat metering conveyor band (5) by means of stripper devices (10), the pre-mat comprising particles (3) containing lignocellulose and/or cellulose, such as chips, fibers orthe like, and at least one binding agent dispersed therein for the manufacture of chipboards, fibreboards and like boards, characterized in that measured values representative of the weight per unit area are formed from strip-like regions which adjoin one another in the transverse direction of the pre-mat (4); and in that the height of each of these strip-likek mat regions related to the flat metering conveyor band (5) is regulated in dependence on the representively associated measured value by influencing a stripper device (10) associated with the relevant mat region.

2. A method in accordance with claim 1, characterized in that measured values are continually formed during the measurement of the weight per unit area in the transverse direction of the mat and the mean value of the measured values obtained in the relevant region is used as the measured value representative for each strip-like region.

3. A method in accordance with claim 1, characterized in that the influencing of the stripper device associated with the individual mat regions is carried out both collectively and also individually in dependence on the deviations from the desired value of the weight per unit area.

4. Apparatus for carrying out the method of one or more of claims 1 to 3, comprising a flat metering conveyor band (5), at least one stripper unit (10) extending over the width of the conveyor band and a device arranged after the stripper unit (10) in the direction of movement of the metering conveyor band (5) for measuring the weight per unit area of the pre-mat (4) in the transverse direction thereof, characterized in that the stripper device is formed as a metering rake (10) with several segments (11) disposed side by side and adjustable independently from one another; and in that the adjustment of the segments (11) of this metering rake (10) is controlled in dependence on the desired distribution of the weight per unit area by evaluation of the measured values delivered from the measuring device (6).

5. Apparatus in accordance with claim 4, characterized in that the measuring device (6) which is in particular formed as a traversing measuring device, is arranged between the metering rake (10), which has adjustable segments (11), and the discharge position (8) of the pre-mat (4).

6. Apparatus in accordance with claim 4, characterized in that the measuring device (6), which is in particular formed as a traversing measuring device is arranged behind a scattering unit in the region of the forming band.

7. Apparatus in accordance with claim 4, characterized in that the metering rake (10) is divided over its wirking width into individual segments (11) the spacing of which from the metering conveyor band (5) can be adjusted independently of each other and from outside the bunker (1).

8. Apparatus in accordance with claim 7, characterized in that an eletromechanical drive is provided for adjusting the segments.

9. Apparatus in accordance with claim 7, characterized in that the individual segments (11) are connected together in the adjustment range via couplings which make a displacement of the axes possible.

10. Apparatus in accordance with one of the claims 7 to 9, characterized in that each metering rake segment (11) includes a plurality of two-armed rake elements (17).

11. Apparatus in accordance with one of the claims 7 to 9, characterized in that each metering rake segment comprises an endless band (12) equiped with entrainment devices (13); and in that all adjacent endless bands are guided on the one hand around a common drive roller (15) and on the other hand about a respective vertically adjustable deflection roller (16).

12. Apparatus in accordance with claim 11, characterized in that the deflecting rollers (16) are adjustable with respect to their distance from the metering conveyor band (5) both jointly and also individually.

13. Apparatus in accordance with claim 4, characterized in that the rotating metering rake (10) comprises a plurality of rake elements (17) arranged alongside one another and of adjustable length; and in that in each case several adjacent rake elements (17) form a segment (11) with elements which are jointly adjustable in length.

14. Apparatus in accordance with claim 13, characterized in that the individual rake elements (17) are made telescopically extensible.

15. Apparatus in accordance with one or more of the preceding claims, characterized in that at least one further rake (21) is inserted before the metering rake (10).

16. Apparatus in accordance with one or more of the preceding claims, characterized in that the stripping device is connected with a positioning means for combined basic and fine adjustment which is controllable in dependence on the desired value signals and/or measured value signals both separately and also simultaneously.

## Revendications

1. Procédé pour obtenir une répartition prédéterminée de poids par unité de surface dans le sens transversal d'une précouche (4) à former sur une bande plane de transporteur (5) de dosage au moyen d'organes de ratissage (10), précouche de particules (3) contenant de la lignocellulose et/ou de la cellulose additionnées d'au moins un liant, particules telles que copeaux, fibres ou analogues, pour la fabrication de panneaux d'agglomérés de copeaux, de fibres ou analogues, caractérisé en ce que des valeurs de mesure représentatives sont établies pour les poids par unité de surface de zones en forme de bande contiguës dans le sens transversal de la précouche (4) et en ce que la hauteur au-dessus de la bande de transporteur (5) de chacune de ces zones en forme de bande de la précouche est réglée en fonction de la valeur de mesure s'y rapportant respectivement par action d'un organe de ratissage (10) affecté à la zone de précouche concernée.

2. Procédé selon la revendication 1, caractérisé en ce que pour la mesure du poids par unité de surface de la précouche on élabore des mesures en continu en sens transversal et que, comme valeur de mesure représentative pour chaque zone en forme de bande, l'on utilise la valeur moyenne des mesures obtenues dans la zone concernée.

3. Procédé selon la revendication 1, caractérisé en ce que la commande des organes de ratissage affectés aux zones respectives de la précouche s'effectue aussi bien globalement qu'individuellement en fonction des écarts constatés par rapport aux valeurs de consigne du poids par unité de surface.

4. Dispositif pour la mise en oeuvre du procédé selon l'une ou plusieurs des revendications 1 à 3, constitué d'une bande transporteuse plane de dosage (5), d'au moins une unité de raclage (10) s'étendant sur la largeur de la dite bande de dosage et d'une installation placée dans le sens de marche de la bande transporteuse de dosage (4) après l'unité de raclage (10) pour la mesure du poids par unité de surface de la précouche (4) dans le sens transversal de celle-ci, caractérisé en ce que l'organe de raclage, est formé par un râteau de dosage (10) avec plusieurs segments (11) placés les uns à côté des autres et réglables indépendamment les uns des autres et en ce que le réglage des segments (11) de ce râteau de dosage (10) est commandé en fonction de la répartition prescrite du poids par unité de surface en exploitant les valeurs de mesure fournies par le système de mesure (6).

5. Dispositif selon la revendication 4, caractérisé en ce que le système de mesure (6), constitué en particulier comme un appareil de mesure mobile en sens transversal, est placé entre le râteau de dosage (10) présentant des segments réglables (11) et le poste de déchargement (8) de la précouche (4).

6. Dispositif selon la revendication 4, caractérisé en ce que le système de mesure (6), constitué en particulier comme un appareil de mesure mobile en sens transversal, est placé derrière une unité d'alimentation dans la zone de la bande de formage.

7. Dispositif selon la revendication 4, caractérisé en ce que le râteau de dosage (10) est partagé le long de sa largeur utile en segments individuels (11), dont les distances à la bande de transporteur de dosage (5) sont réglables indépendamment les unes des autres et à partir de l'extérieur de la trémie (1). ).

8. Dispositif selon la revendication 7, caractérisé en ce que l'on prévoit une commande électromécanique pour le réglage des segments.

9. Dispositif selon la revendication 7, caractérisé en ce que les segments élémentaires (11) sont reliés dans la zone de réglage les uns avec les autres au moyen d'accouplement permettant un décalage des axes.

10. Dispositif selon l'une des revendications 7 à 9, caractérisé en ce que chaque segment (11) du râteau de dosage comporte plusieurs éléments de ratissage (17) à deux bras.

11. Dispositif selon l'une des revendications 7 à 9, caractérisé en ce que chaque segment du râteau de dosage se compose d'une bande sans fin (12) garnie de tenons d'entraînement (13) et en ce que toutes les bandes sans fin placées les unes à côté des autres sont guidées d'une part autour d'un rouleau d'entraînement commun ( 15) et d'autre part respectivement autour d'un rouleau de renvoi (16) réglable en hauteur.

12. Dispositif selon la revendication 11, caractérisé en ce que les rouleaux de renvoi (16) sont réglables quant à leur distance à la bande du transporteur de dosage (5) et ensemble et individuellement.

13. Dispositif selon la revendication 4, caractérisé en ce que le râteau de dosage rotatif (10) se compose d'une pluralité d'éléments de râteau (17) placés côte à côte, réglables en longueur et en ce que respectivement plusieurs éléments de râteau (17) voisins forment un segment (11) comportant des éléments réglables ensemble en longueur.

14. Dispositif selon la revendication 13, caractérisé en ce que les éléments individuels de râteau (17) sont dépliables de manière télescopique.

15. Dispositif selon l'une ou plusieurs des revendications précédentes, caractérisé en ce qu'au moins un autre râteau (21) est disposé en amont du râteau de dosage (10).

16. Dispositif selon l'une ou plusieurs des revendications précédentes, caractérisé en ce que l'organe de raclage est relié à un dispositif de réglage pour ajustage combiné de base et de précision, lequel est commandable en fonction de signaux de valeur de consigne et/ou de mesure séparément ou ensemble.
